# EUROPÄISCHE PATENTSCHRIFT

(11) **EP 0 105 473 B1**
(45) Veröffentlichungstag und Bekanntmachung des Hinweises auf die Patenterteilung: **05.10.1988**
(21) Anmeldenummer: 83109740.7
(22) Anmeldetag: 11.06.1981
(51) Int. Cl.: F15B 11/16, E02F 9/22

(54) **Hydrauliksystem mit zwei Verstellpumpen, die durch Überschuss-Ölströme gesteuert werden**
Hydraulic circuit with two variable flow pumps controlled by excess flow
Circuit hydraulique comprenant deux pompes à débit variable commandées par l'excédent du débit

(30) Priorität: 19.06.1980 US 161082
(43) Veröffentlichungstag der Anmeldung: 18.04.1984
(62) Teilanmeldung aus: 81104489.0
(73) Patentinhaber: DEERE & COMPANY, Moline, Illinois 61265 (US)
(72) Erfinder: Lobmeyer, Raymond Joseph, Hudson, Iowa 50643 (US); Miller, James Anton, Cedar Falls, Iowa 50613 (US)
(74) Vertreter: Gramm, Werner, Prof. Dipl.-Ing.

(56) Entgegenhaltungen:
- US-A- 3 455 210
- US-A- 3 465 519
- US-A- 3 718 159
- US-A- 3 863 449
- US-A- 3 987 623
- US-A- 3 991 571
- US-A- 3 998 053
- US-A- 4 023 364
- US-A- 4 024 710

## Beschreibung

Die Erfindung betrifft ein Hydrauliksystem mit zwei Verstellpumpen, die jeweils eine Gruppe von Steuerventilen mit Überschussauslass speisen, wobei eine Einspeisung von Druckmitteln aus dem einen System in das andere möglich ist.

Ein derartiges, beispielsweise aus der US-A-4024710 bekanntes Hydrauliksystem weist zwei Hydraulikpumpen mit veränderlicher Fördermenge (Verstellpumpen) auf, deren Verstellung automatisch gesteuert wird in Abhängigkeit von den Erfordernissen mehrerer Hydraulikfunktionen, dargestellt durch Überschuss-Ölströme, die von für die verschiedenen Funktionen bestimmten Steuerventilen herrühren.

Überschuss steht als typische Option bei den meisten Ventilen zur Verfügung, die in offenen oder geschlossenen Hydrauliksystemen Verwendung finden. Wird eine Vielzahl von Steuerventilen in Serie geschaltet, gibt diese Option dem ersten Steuerventil Priorität hinsichtlich des zur Verfügung stehenden Ölstromes, der dann, wenn er nicht benötigt wird, aus dem Überschussauslass dem nächsten Ventil zugeleitet wird, anstatt ihn in den Ölbehälter zurückzuführen, wie es bei üblichen offenen Hydrauliksystemen der Fall ist.

In offenen Hydrauliksystemen werden für Überschussventile meist Steuerschieber mit offener Mittelstellung zur Funktionsteuerung verwendet. Die Steuerschieber werden in der Mittelstellung geschlossen und blockieren so den von der Pumpe kommenden Ölfluss, so dass sich ein Druckanstieg ergibt. Der Ölstrom wird geteilt zwischen der offenen Mittelstellung und den Arbeitsauslässen, wobei der Ölstrom durch die offene Mittelstellung in den Überschussauslass geleitet wird, während der Ölrückfluss zum Behälter zurückgeleitet wird. Eine Stromteilung dieser Art macht es für eine Bedienungsperson schwierig, die Geschwindigkeit einer auszuübenden Funktion zu steuern, da Änderungen in der Funktionsbelastung durch Verschiebung des Schieberventils kompensiert werden müssen.

Dieses Steuerproblem lässt sich etwas verringern durch Verwendung eines Spezialventils mit offener Mittelstellung und Überschussauslass, das einen Strömungsregelschieber umfasst, der als Stromteiler arbeitet in Abhängigkeit vom Ölbedarf einer vom Ventil gesteuerten Funktionsaus- übung. Der Ölstrom ist abhängig von der Verschiebung des Steuerschiebers, wobei der Ölstrom für sich ändernde Lasten konstant gehalten und auch auf einen vorbestimmten Anteil begrenzt wird. Beispiele für druckkompensierte Ventile mit offener Mittelstellung und Überschussauslass lassen sich den US-Patentschriften Nr. 3 455 210 (entspricht DE-C-1650 375), 3465519 (entspricht DE-B-1751 934) und 3718159 (entspricht DE-A-2201 839) entnehmen.

Aus Gründen der Effizienz werden in Hydrauliksystemen mit Ventilen mit offener Mittelstellung Hydraulikpumpen mit veränderlicher Fördermenge verwendet, die automatisch gesteuert werden, um den schnellen Anforderungen des Systems gerecht zu werden. Ein Beispiel für ein System mit einer in dieser Weise gesteuerten Verstellpumpe ist in der vorstehend erwähnten US-A-3 465 519 offenbart. Dieses vorbekannte System umfasst eine einzige Verstellpumpe, eine Vielzahl von auszuübenden Funktionen, für die Steuerventile vorgesehen sind, bei denen der Überschussstrom des letzten Steuerventils zu einer druckabhängigen Verstellsteuerung geleitet wird, um die Pumpenfördermenge in Abhängigkeit des zunehmenden Überschussstromes zu vermindern. Bei diesem System verzichtet man darauf, Funktionen gleicher Priorität in Parallelschaltung an eine gemeinsame Ölzufuhr anzuschliessen, oder aber bei Situationen, in denen eine zweite Pumpe erforderlich ist, die höchstmögliche Ölmenge zuzuführen, die die Funktionen benötigen könnten.

Der Erfindung liegt die Aufgabe zugrunde, den Überschussstrom der zweiten Verstellpumpe dem Förderstrom der ersten Verstellpumpe zuzufügen, wenn der Druck des von der zweiten Verstellpumpe herrührenden Überschussstromes des Steuerventils grösser ist als der Druck des von der ersten Verstellpumpe herrührenden Überschussstromes des Steuerventils.

Diese Aufgabe wird gemäss der Erfindung dadurch gelöst, dass der erste Einlass eines Druckauswahlventils an den Überschussauslass eines von der zweiten Verstellpumpe gespeisten bevorrechtigten Steuerventils, der zweite Einlass des Druckauswahlventils an den Überschussauslass eines von der ersten Verstellpumpe gespeisten nachgeordneten Steuerventils sowie an die druckabhängige Verstellsteuerung der ersten Verstellpumpe und der Auslass des Druckauswahlventils an die druckabhängige Verstellsteuerung der zweiten Verstellpumpe angeschlossen sind, dass das Druckauswahlventil den niedrigeren der beiden Eingangsdrücke an die Verstellsteuerung der zweiten Verstellpumpe übermittelt, und dass ein Bypass mit einer Bypass-Leitung vorgesehen ist, die den ersten Einlass des Druckauswahlventils mit dem Einlass des von der ersten Verstellpumpe gespeisten bevorrechtigten Steuerventils verbindet und ein Einwegventil aufweist, das einen Strömungsfluss in Richtung des Druckauswahlventils verhindert.

Weitere Merkmale und Vorteile der Erfindung sind Gegenstand der Unteransprüche und werden anhand eines Ausführungsbeispieles erläutert.

In der Zeichnung ist eine als Beispiel dienende Ausführungsform der Erfindung dargestellt. Die Zeichnung zeigt schematisch ein hydraulisches Steuersystem für einen Bagger.

Das Hydrauliksystem insgesamt ist mit dem Bezugszeichen 10 bezeichnet und umfasst mehrere Steuerventile, die druckkompensiert sind, einen Überschussauslass aufweisen und im wesentlichen der Ausführungsform gemäss der US-A-3718159 entsprechen mit der Ausnahme, dass einige Steuerventile nur einen Funktionssteuerteil umfassen, der mit einem Versorgungsteil zusammengesteckt ist, während die patentierte Ausführungsform Steuerteile für drei Funktionen offenbart, die mit einem Versorgungsteil zusammengesteckt sind.

Das Steuersystem 10 umfasst ein Stützfuss-Steuerventil 12, ein Steuerventil 14 zum Verschwenken der Kabine sowie ein rechtes und ein linkes Fahr-Steuerventil 16, 18, die in vereinfachter Darstellung alle als Block dargestellt sind.

Das Stützfuss-Steuerventil 12 umfasst ein Versorgungsteil 20, das mit einem Hauptausleger-, einem Kübelausleger- und einem Kübel-Steuerteil 22, 24 und 26 zusammengesteckt ist. Das Versorgungsteil 20 weist einen Einlass 28 und einen Überschussauslass 30 auf und umschliesst ein nicht dargestelltes druckkompensiertes Stromsteuerventil, das den in den Einlass eintretenden Ölstrom zwischen dem Überschussauslass und einem zu dem Funktionssteuerteil führenden Auslass aufteilt in Übereinstimmung mit der Anordnung entsprechender Steuerschieberventile in den Steuerteilen und dem Bedarf einer zu steuernden Funktion. Die Hauptausleger-, Kübelausleger- und Kübel-Steuerteile weisen jeweils ein Paar Auslassanschlüsse 32, 34, 36 auf, die jeweils zum Anschluss der entgegengesetzten Enden doppelt wirkender Hydraulikzylinder dienen.

Das Steuerventil 14 zum Verschwenken der Kabine weist ein Versorgungsteil 38 auf, das mit einem Schwenk-Steuerteil 40 zusammengesteckt ist und etwa dem Versorgungsteil 20 des Steuerventils 12 entspricht, also ebenfalls einen Einlass 42 sowie einen Überschussauslass 44 aufweist. Das Schwenk-Steuerteil 40 umfasst ein Paar Auslassanschlüsse 45 zum Anschluss der entgegengesetzten Ausgänge eines reversiblen Schwingmotors.

Das rechte und linke Fahr-Steuerventil 16, 18 sind identisch ausgebildet und umfassen jeweils ein Versorgungsteil 46 und 48 sowie Fahr-Steuerventile 50, 52. Die Versorgungsteile 46, 48 weisen Einlässe 54, 56 und Überschussauslässe 58, 60 auf. Die Fahr-Steuerventile 50, 52 umfassen jeweils ein Paar Auslassanschlüsse 62, 64, an die die entgegengesetzten Anschlüsse eines reversiblen rechten und linken Fahrmotors angeschlossen werden können.

Zur Beaufschlagung der Steuerventile mit Öl dienen eine erste und eine zweite Hydraulikpumpe 66, 68 mit veränderlicher Fördermenge (Verstellpumpe), die mit jeweils einer druckabhängigen Verstellsteuerung 70, 72 verbunden sind, die in Abhängigkeit von Druckabfallsignalen die Fördermenge der Pumpen erhöhen.

Die Verstellpumpe 66 ist mit ihrem Einlass an einen Pumpensumpf 74 und mit ihrem Auslass an den Einlass 28 des Versorgungsteils 20 des Stützfuss-Steuerventils 12 über eine Vorlaufleitung 76 angeschlossen. Eine erste Überschussleitung 78 ist mit ihrem einen Ende an dem Überschussauslass 30 des Versorgungsteils 20 und mit ihrem anderen gegabelten Ende an die Einlassanschlüsse 54, 56 der Fahr-Steuerventile 16, 18 angeschlossen. Die Überschussauslässe 58, 60 der beiden Fahr-Steuerventile 16, 18 sind über eine zweite und eine dritte Überschussleitung 80, 82 an den ersten Einlass 84 bzw. den zweiten Einlass 86 eines Druckauswahlventils 88 angeschlossen. Letzteres weist einen Auslass 90 auf, der mit den beiden Einlässen 84, 86 über eine zentrale Ventilbohrung 92 in Verbindung steht. In letzterer sind eine erste und eine zweite Absperrkugel 94, 96 beidseitig des Anschlusses für den Auslass 90 angeordnet und wirken zusammen mit einem ersten und zweiten Ventilsitz 98, 100, um einen Ölstrom von den Einlässen 84, 86 zum Auslass 90 zu verhindern. In der Ventilbohrung 92 ist ein hin und her beweglicher Stössel 102 zwischen den beiden Absperrkugeln 94, 96 angeordnet, der länger ist als der Abstand zwischen den beiden genannten Ventilsitzen, so dass jeweils nur eine der beiden Absperrkugeln zur gleichen Zeit an dem ihr zugeordneten Ventilsitz anliegen kann (siehe auch Figur 3 der US-A-3 863 449). Daher führt jeder Druckanstieg in den Überschussleitungen 80, 82 dazu, eine der beiden Absperrkugeln 94, 96 gegen ihren Ventilsitz zu drücken und dadurch die andere Absperrkugel von ihrem Ventilsitz abzuheben, so dass ein Druckabfall in den Leitungen 80, 82 an den Auslass 90 übermittelt wird. Letzterer ist über eine Steuerleitung 104 an die druckabhängige Verstellsteuerung 70 der Verstellpumpe 66 angeschlossen.

Die Pumpe 68 ist mit ihrem Einlass an einen Pumpensumpf 74 und mit ihrem Auslass über eine Vorlaufleitung 106 an den Einlass 42 des Steuerventils 14 angeschlossen. Eine vierte Überschussleitung 108 verbindet den Überschussauslass 44 mit einem ersten Einlass 110 eines Druckauswahlventils 112, das in seinem Aufbau identisch übereinstimmt mit dem vorstehend beschriebenen Druckauswahlventil 88. Das Druckauswahlventil 112 ist mit seinem zweiten Einlass 114 an die Steuerleitung 104 und mit seinem Auslass 116 an die druckabhängige Verstellsteuerung 72 der Verstellpumpe 68 angeschlossen und zwar über eine Steuerleitung 118. Eine zentrale Ventilbohrung 120 verbindet die Anschlüsse 110, 114 und 116. Zur Steuerung des Ölstroms von den Einlässen 110 und 114 zum Auslass 116 sind erste und zweite Absperrkugeln 122, 124 vorgesehen, die mit ersten und zweiten Ventilsitzen 126 und 128 zusammenwirken. Zwischen den Absperrkugeln 122,124 ist in der Ventilbohrung 120 ein Stössel 130 hin und her verschieblich angeordnet, dessen Länge so bemessen ist, dass ein gleichzeitiges Anliegen der Absperrkugeln an ihren Ventilsitzen ausschliesst. Das Druckauswahlvetil 112 verbindet daher den jeweils geringeren Druck, der in der Steuerleitung 104 bzw. der vierten Überschussleitung 108 besteht, mit der Steuerleitung 118 und dadurch mit der Verstellsteuerung 72 der Verstellpumpe 68.

Eine Bypass-Schaltung umfasst eine Bypass-Leitung 132, die zwischen die vierte Überschussleitung 108 sowie die Vorlaufleitung 76 geschaltet ist und ein Einwegventil 134 aufweist, das den Ölstrom lediglich in Richtung von der Leitung 108 zur Leitung 76 zulässt. Wenn also der Druck in der Leitung 108 grösser ist als der in der Steuerleitung 104, verhindert das Druckauswahlventil 112 einen Ölstrom von der Leitung 108 zu der Steuerleitung 118; der Druck in der Leitung 108 öffnet dann das Ventil 134 und verbindet dadurch die Überschussleitung 108 mit der Vorlaufleitung 76, so dass sich die von der Pumpe 68 erzeugte Fördermenge mit der Pumpe 66 addiert.

Um eine schnellere Anpassung der Verstellpumpe 66 an die Bedarfswechsel der von dem Ventil 12 bedienten Stützfussfunktionen zu ermöglichen, ist in der zu dem Ventil 12 führenden bzw. von diesem Ventil wegführenden Schaltung ein Paar Leitungskompensatoren 136, 138 vorgesehen. Letztere umfassen jeweils abgesetzte zylindrische Kammern 140, 142, von denen die Kammer 140 mit einem kleinen Ende über eine Leitung 144 an die Vorlaufleitung 76 angeschlossen ist, während die Kammer 142 mit einem kleinen Ende über eine Leitung 146 an die erste Überschussleitung 78 angeschlossen ist. Beide Kammern 140, 142 sind jeweils mit ihren grossen Enden miteinander sowie mit der Steuerleitung 104 über eine gegabelte Leitung 148 verbunden. In den kleinen und grossen Abschnitten der Kammer 140 ist jeweils ein kleiner sowie ein grosser Kolben 150 und 152 hin und her verschiebbar angeordnet, die über eine Kolbenstange 154 miteinander verbunden sind. An gegenüberliegenden Seiten des grossen Kolbens 152 ist ein Paar von Zentrierfedern 156, 158 vorgesehen, die den Kolben 152 in eine Mittelstellung im grossen Abschnitt der Kammer 140 drücken. Entsprechend hat auch die Kammer 142 einen kleinen und einen grossen Kolben 160,162, die hin und her verschieblich angeordnet und über eine Kolbenstange 164 miteinander verbunden sind. Ein Paar von Zentrierfedern 166, 168 ist auf den gegenüberliegenden Seiten des grossen Kolbens 162 vorgesehen.

Ergibt sich plötzlich ein hoher Ölbedarf zur Betätigung des Stützfusses, dessen Steuerung über das Stützfuss-Steuerventil 12 erfolgt, so wird der Überschussstrom in der Überschussleitung 78 abnehmen und so den auf den kleinen Kolben 160 des Leitungskompensators 138 wirkenden Druck verringern. Der Kolben 160 wird dann nach links verschoben aufgrund der nicht mehr ausbalancierten Kräfte, die sich aus einer Volumenzunahme im Ende des grossen Abschnitts der Kammer 142 ergeben, was zu einer Druckabnahme in der gegabelten Leitung 148 und dadurch wiederum zu einem Druckabfall in der Steuerleitung 104 führt. Die Verstellsteuerung 70 der Verstellpumpe 66 wird auf diesen Druckabfall durch Erhöhung der Pumpenfördermenge reagieren. Dieser vergrösserte Ölstrom wird zunächst einen Druckanstieg gegenüber dem kleinen Kolben 150 des Leitungskompensators 136 bewirken, worauf die nicht mehr ausbalancierten Kräfte den Kolben nach links schieben, so dass der grosse Kolben 152 Öl aus dem grossen Ende der Kammer 140 drückt. Zu dieser Zeit wird der ursprüngliche Druckabfall in der Überschussleitung 78 vermutlich seinen Weg durch die Schaltung genommen haben und sich in der Steuerleitung 104 bemerkbar machen, so dass jeder Druckanstieg in der Steuerleitung 104 aufgrund der Linksverschiebung des Kolbens 152 überlagert wird durch den Druckabfall; die Fördermenge der Verstellpumpe 66 wird erhöht entsprechend einem etwaigen Netto-Druckabfall in der Steuerleitung 104.

In der gegabelten Leitung 148 liegt der Auslass 170 eines von einem Solenoid betätigten Druckbegrenzungsventils 172, das mit seinem Einlass 174 an die Vorlaufleitung 76 angeschlossen ist und zwar über einen Abschnitt der Bypass-Leitung 132 stromabwärts des Einwegventils 134. Das Druckbegrenzungsventil 172 ist in üblicher abgefallener Stellung dargestellt, in der es eine Strömungsverbindung zwischen der Leitung 132 und der Steuerleitung 104 unterbindet. Die Betätigung des Druckbegrenzungsventils 172 erfolgt zweckmässigerweise in Abhängigkeit des Abfalls der Ausgangsdrehzahl des Baggerantriebsmotors auf ein vorgegebenes Miminum. Es kann jede bekannte Drehzahlmessschaltung für die genannte Ausgangsdrehzahl verwendet werden, um den Elektromagneten des Druckbegrenzungsventils 172 dann zu erregen, wenn die Motordrehzahl ein vorgegebenes Minimum unterschreitet. Bei entsprechender Erregung stellt das Druckbegrenzungsventil 172 die Verbindung mit der Leitung 132 und damit mit dem Ausgang der Pumpe 66 und dem durch das Einwegventil 134 in die Steuerleitung 104 fliessenden Ölstrom. Dadurch wird der Druck in der Verstellsteuerung 70 erhöht, wodurch wiederum die Fördermenge der Pumpe 66 verringert wird, was seinerseits eine Teilbelastung vom Antriebsmotor nimmt und dadurch deren Geschwindigkeitsabfall verhindert.

Die Arbeitsweise des hydraulischen Steuersystems 10 lässt sich kurz wie folgt beschreiben: Während der Arbeit des Baggers teilen die Steuerventile 12, 14, 16 und 18 vorhandenen Ölstrom zwischen der jeweils ausgeübten Funktion und dem Überschussauslass des Ventils auf. So wird z.B. der Anteil des bei dem Stützfuss-Steuerventil 12 ankommenden Ölstromes, der für die Funktionsausübung nicht benötigt wird, an das rechte und linke Fahr-Steuerventil 16, 18 über die Überschussleitung 78 weitergeleitet. Der Anteil dieses bei den Steuerventilen 16, 18 ankommenden Ölstromes, der nicht zur Betätigung der Fahrfunktionen benötigt wird, wird an die Überschussleitungen 80, 82 weitergeleitet. Das Druckauswahlventil 88 arbeitet dann in Abhängigkeit der Druckzunahme in den Leitungen 80, 82, um Druckabfälle in den Leitungen 80, 82 an die Steuerleitung 104 und damit an die Verstellsteuerung 70 der Verstellpumpe 66 weiterzugeben. Die Verstellsteuerung 70 arbeitet in Abhängigkeit von dem in der Steuerleitung 104 herrschenden Druck, um eine Pumpenverstellung zu bewirken, die nur zu einer geringfügig grösseren von der Pumpe 66 geförderten Ölmenge führt, also zur Betätigung der Stützfuss- und/oder Fahr-Funktionen erforderlich ist.

Inzwischen wird derjenige Anteil des beim Steuerventil 14 zum Verschwenken der Kabine ankommenden Ölstromes, der nicht zur Verschwenkung benötigt wird, zu der Überschussleitung 108 weitergeleitet. Das Druckauswahlventil 112 arbeitet in Abhängigkeit von dem Flüssigkeitsdruck in der Steuerleitung 104 und in der Überschussleitung 108, um den jeweils geringeren Druck mit der Steuerleitung 118 und dadurch mit der Verstelleinrichtung 72 der Verstellpumpe 68 zu verbinden. Ist der Druck in der Leitung 108 grösser als in der Leitung 132, öffnet das Einwegeventil 134 und verbindet dadurch den Ölstrom der Überschussleitung 108 mit der von der Verstellpumpe 66 geförderten Ölmenge. Dadurch kann die Pumpe 68 zeitweise die Pumpe 66 bei der Vesorgung der Stützfuss- und Fahr-Funktionen mit ungewöhnlich hohen Ölmengen unterstützen. Dadurch kommt die Pumpe 66 mit einer kleineren Verstellung aus als es sonst der Fall wäre.

## Patentansprüche

1. Hydrauliksystem (10) mit zwei Verstellpumpen (66, 68), die jeweils eine Gruppe von Steuerventilen (12,14,16,18) mit Überschussauslass (30, 44, 58, 60) speisen, wobei eine Einspeisung von Druckmitteln aus dem einen System in das andere möglich ist, dadurch gekennzeichnet, dass der erste Einlass (110) eines Druckauswahlventils (112) an den Überschussauslass (44) eines von der zweiten Verstellpumpe (68) gespeisten bevorrechtigten Steuerventils (14), der zweite Einlass (114) des Druckauswahlventils (112) an den Überschussauslass (58, 60) eines von der ersten Verstellpumpe (66) gespeisten nachgeordneten Steuerventils (16, 18) sowie an die druckabhängige Verstellsteuerung (70) der ersten Verstellpumpe (66) und der Auslass (116) des Druckauswahlventils (112) an die druckabhängige Verstellsteuerung (72) der zweiten Verstellpumpe (68) angeschlossen sind, dass das Druckauswahlventil (112) den niedrigeren der beiden Eingangsdrücke an die Verstellsteuerung (72) der zweiten Verstellpumpe (68) übermittelt, und dass ein Bypass mit einer Bypass-Leitung (132) vorgesehen ist, die den ersten Einlass (110) des Druckauswahlventils (112) mit dem Einlass (28) des von der ersten Verstellpumpe (66) gespeisten bevorrechtigten Steuerventils (12) verbindet und ein Einwegventil (134) aufweist, das einen Strömungsfluss in Richtung des Druckauswahlventils (112) verhindert.

2. Hydrauliksystem nach Anspruch 1, dadurch gekennzeichnet, dass das Hydrauliksystem (10) zwei von der ersten Verstellpumpe (66) gespeiste nachgeordnete Steuerventile (16,18) aufweist, deren Überschussausgänge (58, 60) mit den Eingängen (84, 86) eines weiteren Druckauswahlventils (88) verbunden sind, dessen Auslass (90) an die druckabhängige Verstellsteuerung (70) der ersten Verstellpumpe (66) und an den zweiten Einlass (114) des Druckauswahlventils (112) angeschlossen ist, und dass das weitere Druckauswahlventil (88) den niedrigeren der beiden Eingangsdrücke an seinen Auslass (90) weiterleitet.

3. Hydrauliksystem nach Anspruch 1 oder 2, dadurch gekennzeichnet, dass zur schnelleren Anpassung der ersten Verstellpumpe (66) an Bedarfswechsel der von dem von der ersten Verstellpumpe (66) gespeisten bevorrechtigten Steuerventil (12) bedienten Funktionen zwei Leitungskompensatoren (136; 138) vorgesehen sind, die jeweils zwei zylindrische Kammern (140; 142) unterschiedlichen Durchmessers aufweisen, in denen ein über eine Kolbenstange (154; 164) verbundenes Kolbenpaar (150, 152; 160, 162) verschiebbar angeordnet ist, deren Kolben grösseren Durchmessers (152; 162) durch Federelemente (156, 158; 166, 168) in einer ausbalancierten Mittelstellung in den zylindrischen Kammern grösseren Durchmessers gehalten werden, die miteinander sowie mit der Steuerleitung (104) der Verstellsteuerung (70) der ersten Verstellpumpe (66) über eine Leitung (148) verbunden sind, während die eine zylindrische Kammer (140) kleineren Durchmessers an die Vorlaufleitung (76) der ersten Verstellpumpe (66) und die andere zylindrische Kammer (142) kleineren Durchmessers an die erste Überschussleitung (78) des von der ersten Verstellpumpe (66) gespeisten bevorrechtigten Steuerventils (12) angeschlossen sind (144; 146).

4. Hydrauliksystem nach Anspruch 3, dadurch gekennzeichnet, dass in der die beiden Kammern (140; 142) miteinander sowie mit der Steuerleitung (104) der Verstellsteuerung (70) der ersten Verstellpumpe (66) verbindenden Leitung (148) der Auslass (170) eines Druckbegrenzungsventils (172) liegt, dessen Einlass (174) an die Vorlaufleitung (76) der ersten Verstellpumpe (66) angeschlossen ist.

5. Hydrauliksystem nach Anspruch 4, dadurch gekennzeichnet, dass das Druckbegrenzungsventil (172) von einem Solenoid betätigt ist.

6. Hydrauliksystem nach Anspruch 1 und 4 oder 5, dadurch gekennzeichnet, dass der Einlass (174) des Druckbegrenzungsventils (172) über die Bypass-Leitung (132) stromabwärts des Einwegventils (134) an die Vorlaufleitung (76) der ersten Verstellpumpe (66) angeschlossen ist.

## Claims

1. Hydraulic system (10) with two variable displacement pumps (66, 68) which each supply a group of control valves (12, 14, 16, 18) with overflow outlets (30, 44, 58, 60), wherein a supply of pressure medium from the one system to the other is possible, characterized in that the first inlet (110) of a pressure selection valve (112) is connected to the overflow outlet (44) of a preferential control valve (14) fed by the second variable displacement pump (68), the second inlet (114) of the pressure selection valve (112) is connected to the overflow outlet (58, 60) of a subordinate control valve (16, 18) fed by the first variable displacement pump (66) as well as to the pressure-dependent displacement control (70) of the first variable displacement pump (66), and the outlet (116) of the pressure selection valve (112) is connected to the pressure-dependent displacement control (72) of the second variable displacement pump (68), in that the pressure selection valve (112) passes the lower of the two input pressures to the displacement control (72) of the second variable displacement pump (68), and in that there is provided a bypass with a bypass line (132), which connects the first inlet (110) of the pressure selection valve (112) to the inlet (28) of the preferential control valve (12) fed from the first variable displacement pump (66) and includes a one-way valve (134) which prevents flow in the direction of the pressure selection valve (112).

2. Hydraulic system according to claim 1, characterized in that the hydraulic system (10) comprises two subordinate control valves (16, 18) fed from the first variable displacement pump (66), whose overflow outlets (58, 60) are connected to the inputs (84, 86) of a further pressure selection valve (88), whose outlet (90) is connected to the pressure-dependent displacement control (70) of the first variable displacement pumpt (66) and to the second inlet (114) of the pressure selection valve (112), and in that the further pressure selection valve (88) conveys the lower of the two inlet pressures to its outlet (90).

3. Hydraulic system according to claim 1 or 2, characterized in that, for the rapid adaptation of the first variable displacement pump (66) to changes in demand of the functions served by the preferential control valve (12) fed from the first variable displacement pump (66), two line compensators (136; 138) are provided which each comprise two cylindrical chambers (140; 142) of different diameters, in which is slideably arranged a piston pair (150, 152; 160, 162) connected by a piston rod (154; 164), whose pistons (152; 162) of greater diameter are held in a balanced middle position in the cylindrical chambers of greater diameter by spring elements (156, 158; 166, 168), which chambers are connected together and also to the control line (104) of the displacement control (70) of the first variable displacement pump (66) by a line (148), while the one cylindrical chamber (140) of smaller diameter is connected (144) to the flow line (76) of the first variable displacement pump (66) and the other cylindrical chamber (142) of smaller diameter is connected (146) to the first overflow line (78) of the preferential control valve (12) fed by the first variable displacement pump (66).

4. Hydraulic system according to claim 3, characterized in that the outlet of a pressure-limiting valve (172) lies in the line (148) connecting the two chambers (140; 142) together and also to the control line (104) of the displacement control (70) of the first variable displacement pump (66), the input (174) of the pressure-limiting valve being connected to the flow line (76) of the first variable displacement pump (66).

5. Hydraulic system according to claim 4, characterized in that the pressure-limiting valve (172) is actuated by a solenoid.

6. Hydraulic system according to claim 1 and 4 or 5, characterized in that the inlet (174) of the pressure-limiting valve (172) is connected via the bypass line (132) downstream of the one-way valve (134) to the flow line (76) of the first variable displacement pump (66).

## Revendications

1. Système hydraulique (10) comportant deux pompes à débit variable (66, 68) qui alimentent chacune un groupe de valves de commande (12, 14, 16, 18) comportant une sortie d'excédent de débit (30, 44, 58, 60), une injection de fluides sous pression d'un système dans l'autre étant possible, caractérisé en ce que la première entrée (110) d'une valve de sélection de pression (112) est reliée à la sortie d'excédent de débit (44) d'une valve de commande prioritaire (14) alimentée par la seconde pompe à débit variable (68), la seconde entrée (114) de la valve de sélection de pression (112) à la sortie d'excédent de débit (58, 60) d'une valve de commande (16, 18) subordonnée alimentée par la première pompe à débit variable (66) ainsi qu'à la commande de variation en fonction de la pression (70) de la première pompe à débit variable (66) et la sortie (116) de la valve de sélection de pression (112) à la commande de variation en fonction de la pression (72) de la seconde pompe à débit variable (68), en ce que la valve de sélection de pression (112) transmet la plus basse des deux pressions d'entrée à la commande de variation (72) de la seconde pompe à débit variable (68), et en ce qu'une dérivation comportant une conduite de dérivation (132) est prévue, laquelle relie la première entrée (110) de la valve de sélection de pression (112) à l'entrée (28) de la valve de commande prioritaire (12) alimentée par la première pompe à débit variable (66) et comporte une valve unidirectionnelle (134) qui empêche un écoulement en direction de la valve de sélection de pression (112).

2. Système hydraulique suivant la revendication 1, caractérisé en ce que le système hydraulique (10) comporte deux valves de commande (16, 18) subordonnées alimentées par la première pompe à débit variable (66), dont les sorties d'excédent de débit (58, 60) sont reliées aux entrées (84, 86) d'une seconde valve de sélection de pression (88) dont la sortie (90) est reliée à la commande de variation en fonction de la pression (70) de la première pompe à débit variable (66) et à la seconde entrée (114) de la valve de sélection de pression (112), et en ce que la seconde valve de sélection de pression (88) transmet la plus basse des deux pressions d'entrée à sa sortie (90).

3. Système hydraulique suivant la revendication 1 ou 2, caractérisé en ce que, pour adapter plus rapidement la première pompe à débit variable (66) au changement de consommation des fonctions pilotées par la valve de commande prioritaire (12) alimentée par la première pompe à débit variable (66), on prévoit deux compensateurs hydrauliques (136, 138) qui comportent chacun deux chambres cylindriques (140; 142) de diamètre différent dans chacune desquelles sont placés deux pistons (150, 152; 160, 162) reliés par une tige de piston (154; 164), dont le piston de plus grand diamètre (152; 162) est maintenu par des éléments élastiques (156, 158; 166, 168) dans une position centrale équilibrée dans chacune des chambres cylindriques de plus grand diamètre qui sont reliées entre elles, ainsi qu'à la conduite de commande (104) de la commande de variation (70) de la première pompe à débit variable (66) par une conduite (148), tandis qu'une première chambre cylindrique de plus petit diamètre (140) est reliée (144) à la conduite d'aller (76) de la première pompe à débit variable (66) et l'autre chambre cylindrique (142) de plus petit diamètre est reliée (146) à la première conduite d'excédent de débit (78) de la valve de commande (12) prioritaire alimentée par la première pompe à débit variable (66).

4. Système hydraulique suivant la revendication 3, caractérisé en ce que la conduite (148) reliant les deux chambres (140; 142) entre elles, ainsi qu'à la conduite de commande (104) de la commande de variation (70) de la première pompe à débit variable (66) comprend la sortie (170) d'une valve de limitation de pression (172) dont l'entrée (174) est reliée à la conduite d'aller (76) de la première pompe à débit variable (66).

5. Système hydraulique suivant la revendication 4, caractérisé en ce que la valve de limitation de pression (172) est manceuvrée par un solénoïde.

6. Système hydraulique suivant les revendications 1 et 4 ou 5, caractérisé en ce que l'entrée (174) de la valve de limitation de pression (172) est reliée par la conduite de dérivation (132) en aval de la valve unidirectionnelle (134) à la conduite d'aller (76) de la première pompe à débit variable (66).
